# EUROPÄISCHE PATENTANMELDUNG

(11) **EP 4 636 203 A1**
(43) Veröffentlichungstag der Anmeldung: **22.10.2025**
(21) Anmeldenummer: 25167472.7
(22) Anmeldetag: 31.03.2025
(51) Int. Cl.: E05B 1/00, E05B 3/06, E05B 15/02

(54) **DRÜCKERGARNITUR, BETÄTIGUNGSEINRICHTUNG UND SCHLIESSSYSTEM FÜR EINE TÜR**

(30) Priorität: 17.04.2024 DE 202024101917 U; 23.04.2024 DE 202024102027 U
(71) Anmelder: Hermat-Metallwaren B. Porst GmbH, 92256 Hahnbach (DE)
(72) Erfinder: RUHLAND, Jorg, 89188 Merklingen (DE)
(74) Vertreter: advotec.

(57) **Zusammenfassung**

Die Erfindung betrifft eine Drückergarnitur für eine Tür, umfassend eine Handhabe (4) und eine Rosette (14, 46), gekennzeichnet durch einen Befestigungsring (20, 48), ein Stellglied (22, 70) und mindestens ein Sicherungselement, insbesondere eine Sicherungskugel (28) oder einen Sicherungsstift. Die Rosette (14, 46) umfasst einen Trägerring mit mindestens einer Aussparung (32), in der das Sicherungselement in radialer Richtung bewegbar gelagert ist. Der Befestigungsring (20, 48) ist auf dem Trägerring zwischen einer Freigabeposition und einer Sicherungsposition rotierbar gelagert und weist an der dem Trägerring zugewandten Seite mindestens eine Einkerbung (30) auf. Die Einkerbung (30) fluchtet in der Freigabeposition in radialer Richtung mit der Aussparung (32) und ist in der Sicherungsposition von der Aussparung (32) derart beabstandet, dass das Sicherungselement die Handhabe (4) an dem Befestigungsring (20, 48) fixiert. Das Stellglied (22, 70) ist durch Betätigung der Handhabe (4) rotierbar ist und weist mindestens ein Eingriffselement (38) auf, das derart mit einem Eingriffsgegenelement (36) des Befestigungsrings (20, 48) in Eingriff ist und/oder in Eingriff bringbar ist, dass durch Rotation des Stellgliedes (22, 70) der Befestigungsring (20, 48) aus der Freigabeposition in die Sicherungsposition rotierbar ist.

## Beschreibung

Die Erfindung betrifft eine Drückergarnitur für eine Tür, eine Betätigungseinrichtung mit einer derartigen Drückergarnitur und ein Schließsystem mit einer derartigen Betätigungseinrichtung.

Es ist aus der Praxis bekannt, zur Betätigung eines Schlosses einer Tür als Türgriffe ausgebildete Handhaben einzusetzen, die an beiden Großflächen der Tür angeordnet sind und über einen Mehrkantstift miteinander verbindbar sind. Die Handhaben sind auf dem Mehrkantstift drehfest angeordnet. Der Mehrkantstift durchgreift eine Schlossnuss eines Einsteckschlosses, welches in einer korrespondierenden Schlossaufnahme des Türblatts eingesetzt ist. Die Schlossnuss stellt eine Mehrkantstiftaufnahme dar, mit der der Mehrkantstift formschlüssig in Eingriff steht.

Die Handhaben sind jeweils Bestandteil einer Drückergarnitur, welche ferner eine Rosette umfasst. Bei den aus dem Stand der Technik bekannten Drückergarnituren ist die Handhabe regelmäßig mit dem Vierkantstift verschraubt. Die Montage der bekannten Drückergarnituren ist mithin aufwändig.

Der Erfindung liegt die Aufgabe zu Grunde, eine Drückergarnitur für eine Tür bereitzustellen, welche auf einfache Weise an einer Tür montierbar ist. Ferner ist es Aufgabe der vorliegenden Erfindung, eine Betätigungseinrichtung mit einer derartigen Drückergarnitur sowie ein Schließsystem mit einer derartigen Betätigungseinrichtung bereitzustellen.

Diese Aufgabe ist erfindungsgemäß durch die Drückergarnitur mit den Merkmalen des Anspruchs 1, die Betätigungseinrichtung mit den Merkmalen des Anspruchs 14 sowie das Schließsystem mit den Merkmalen des Anspruchs 15 gelöst.

Erfindungsgemäß wird also eine Drückergarnitur für eine Tür bereitgestellt, welche eine Handhabe, eine Rosette, einen Befestigungsring, ein Stellglied und mindestens ein Sicherungselement, insbesondere eine Sicherungskugel oder einen Sicherungsstift, umfasst. Die Rosette weist einen Trägerring mit mindestens einer Aussparung auf. In der Aussparung ist das Sicherungselement in radialer Richtung, also in einer Richtung orthogonal zu einer Achsrichtung des Trägerrings, bewegbar gelagert. Der Befestigungsring ist auf dem Trägerring zwischen einer Freigabeposition und einer Sicherungsposition, insbesondere um eine Rotationsachse, welche einer Längsachse des Trägerrings entspricht, rotierbar gelagert. Der Befestigungsring weist an der dem Trägerring zugewandten Seite, insbesondere seiner Innenseite, mindestens eine Einkerbung auf. Die Einkerbung fluchtet in der Freigabeposition in radialer Richtung, d.h. in einer Richtung orthogonal zu der Rotationsachse bzw. der Längsachse des Trägerrings mit der mindestens einen Aussparung. Insbesondere grenzt die Einkerbung in der Freigabeposition an die Aussparung an, so dass ein Hohlraum definiert ist, in welchem das Sicherungselement in radialer Richtung beweglich angeordnet ist. In der Sicherungsposition ist der Befestigungsring derart relativ zu dem Trägerring rotiert, dass die Einkerbung von der Aussparung derart beabstandet ist, also die Einkerbung zumindest teilweise seitlich der Aussparung angeordnet ist bzw. in radialer Richtung zumindest nicht vollständig mit der Aussparung fluchtet, dass das Sicherungselement die Handhabe an dem Befestigungsring fixiert. Das Stellglied ist durch Betätigung der Handhabe, also durch Rotation der Handhabe um die Rotationsachse, rotierbar. Die Rotationsbewegung der Handhabe ist insbesondere über einen Mehrkantstift auf das Stellglied übertragbar. Das Stellglied weist mindestens ein Eingriffselement auf. Das mindestens eine Eingriffselement ist derart mit einem Eingriffsgegenelement des Betätigungsrings in Eingriff und/oder in Eingriff bringbar, dass durch Rotation des Stellgliedes, also durch Betätigung der Handhabe, der Befestigungsring aus der Freigabeposition in die Sicherungsposition rotierbar ist.

Kerngedanke der Erfindung ist es also, eine Drückergarnitur bereitzustellen, bei welcher eine Betätigung der Handhabe zu einer Fixierung der Handhabe an dem Befestigungsring und mithin an der Rosette führt. Hierbei verursacht eine Betätigung der Handhabe eine Rotation des Stellgliedes. Das Stellglied bewegt wiederrum den Befestigungsring aus der Freigabeposition, in welcher die Handhabe relativ zu dem Befestigungsring bzw. der Rosette entlang der Rotationsachse beweglich ist, in eine Sicherungsposition. In der Sicherungsposition ist der Befestigungsring derart rotiert, dass der Befestigungsring mit einem seitlich an die Einkerbungen angrenzenden Bereich, einen Bewegungsspielraum des Sicherungselements in radialer Richtung weg von der Handhabe derart begrenzt, dass die Handhabe an dem Befestigungsring gesichert ist, insbesondere gegen ein Verschieben entlang der Rotationsachse und ein Verdrehen um die Rotationsachse zu dem Befestigungsring.

In einem funktionsgemäßen Einbauzustand der Drückergarnitur entspricht die Rotationsachse der Längsachse eines Mehrkantstiftes, insbesondere eines Vierkantstiftes, einer Betätigungseinrichtung bzw. eines Schließsystems.

Somit ist eine einfache Montage der Drückergarnitur an einer Tür gewährleistet.

Der Sicherungsstift kann beispielsweise zylinderförmig sein, wobei sich dessen Längsachse in radialer Richtung des Trägerrings erstreckt, also in einer Richtung orthogonal zu einer Achsrichtung des Trägerrings.

Beispielsweise ist der Sicherungsstift an einem ersten Ende, welches insbesondere in einem funktionsgemäßen Einbauzustand der Drückergarnitur der Handhabe zugewandt ist, abgerundet ausgestaltet.

Insbesondere kann der Sicherungsstift an dem ersten Ende die Form einer Halbkugel oder eines Halbellipsoids aufweisen.

Das Stellglied kann eine erste Öffnung umfassen und die Handhabe kann ein Sackloch umfassen. In der Öffnung und in dem Sackloch ist ein Mehrkantstift derart anordbar, dass das Stellglied durch Rotation der Handhabe um die Rotationsachse rotierbar ist.

Im Rahmen der vorliegenden Erfindung beschreibt die Sicherungsposition alle Positionen des Befestigungsrings relativ zu dem Trägerring, in welchen die Einkerbung von der Aussparung vollständig beabstandet ist, und/oder alle Positionen des Befestigungsrings relativ zu dem Trägerring, in welchen die Einkerbung zumindest nur teilweise mit der Aussparung in radialer Richtung fluchtet.

Zur Fixierung der Handhabe an dem Befestigungsring drückt der Befestigungsring das mindestens eine Sicherungselement beispielsweise derart gegen die Handhabe, dass die Handhabe über den Sicherungsring kraftschlüssig an dem Befestigungsring fixiert ist.

Bei einer bevorzugten Ausführungsform der Drückergarnitur nach der Erfindung weist die Handhabe an Ihrer Mantelfläche, insbesondere einem der Rosette zugewandten Ende, eine Nut auf, insbesondere eine durchgängige, umlaufende Nut.

Zur Fixierung der Handhabe an dem Befestigungsring drückt der Befestigungsring das Sicherungselement beispielsweise derart in die Nut, insbesondere gegen einen Nutboden, dass die Handhabe über den Sicherungsring kraftschlüssig an dem Befestigungsring fixiert ist. Mithin ist die Handhabe über das Sicherungselement form- und kraftschlüssig an dem Befestigungsring fixiert.

Bei einer beispielhaften Ausführungsform der Drückergarnitur nach der Erfindung ist die Summe der Erstreckung der Aussparung und der Einkerbung in radialer Richtung größer-gleich dem Durchmesser der Sicherungskugel bzw. der Längserstreckung des Sicherungsstiftes, also einer Erstreckung des Sicherungsstiftes in radialer Richtung des Trägerrings.

Beispielsweise ist das Sicherungselement in der Aussparung derart gelagert, dass das Sicherungselement in radialer Richtung um einen definierten Weg verschiebbar ist.

Der definierte Weg kann kleiner-gleich dem Radius der Sicherungskugel sein.

Beispielsweise ist der definierte Weg kleiner-gleich dem Radius der das ersten Ende des Sicherungsstiftes bildenden Halbkugel bzw. des das ersten Ende des Sicherungsstiftes bildenden Halbellipsoids, insbesondere in Sicherungsstiftquerrichtung, sein.

Beispielsweise ist der definierte Weg gleich oder, insbesondere geringfügig, größer als eine Tiefe der Nut, also eine Erstreckung der Nut in radialer Richtung. Somit ist das Sicherungselement am Nutboden zur Anlage bringbar.

Bei einer bevorzugten Ausführungsform der Drückergarnitur nach der Erfindung weisen bzw. weist der Befestigungsring und/oder das Stellglied eine Demontagenase auf. Die Rosette umfasst, insbesondere an ihrer Mantelfläche, mindestens eine weitere Öffnung, insbesondere zwei weitere Öffnungen.

Die mindestens eine weitere Öffnung ist beispielweise derart relativ zu der Demontagenase positioniert, dass das Stellglied, insbesondere direkt, mittels eines durch die weitere Öffnung hindurchführbaren Werkzeuges derart um die Rotationsachse rotierbar ist, dass der Befestigungsring aus der Sicherungsposition in die Freigabeposition bewegt wird. Somit ist die Handhabe auf einfache Weise von der Rosette entfernbar bzw. demontierbar.

Insbesondere ist durch Rotation des Stellgliedes um einen definierten Lösewinkel beispielsweise das Eingriffselement oder ein weiteres Eingriffselement des Stellgliedes mit dem Eingriffsgegenelement in Eingriff bringbar. Durch weitere Rotationen des Stellgliedes ist der Befestigungsrings beispielsweise durch den Eingriff des Eingriffselements bzw. des weiteren Eingriffselements mit dem Eingriffsgegenelement aus der Sicherungsposition in die Freigabeposition rotierbar.

Das Verstellen des Befestigungsrings aus der Sicherungsposition in die Freigabeposition kann durch Rotation in eine erste Richtung erfolgen, welche der Richtung entspricht, in welche der Befestigungsring beim Verstellen aus der Freigabeposition in die Sicherungsposition rotiert wurde.

Auch ist der Sicherungsring beispielsweise durch Rotation in eine der ersten Richtung entgegengesetzten zweiten Richtung aus der Sicherungsposition in die Freigabeposition bewegbar.

Bei einer beispielhaften Ausführungsform umfasst die Drückergarnitur nach der Erfindung eine Anbindungsscheibe. Die Anbindungsscheibe ist an einer Tür fixierbar, insbesondere mit der Tür verschraubbar.

Die Rosette kann an der Anbindescheibe fixiert sein, insbesondere mit der Anbindungsscheibe verschraubt sein.

Bei einer bevorzugten Ausführungsform umfasst die Drückergarnitur nach der Erfindung zwei Eingriffselemente und/oder zwei weitere Eingriffselemente. Die zwei Eingriffselemente bzw. die zwei weiteren Eingriffselemente sind jeweils mit einem betreffenden Eingriffsgegenelement zweier Eingriffsgegenelemente in Eingriff bringbar.

Bei einer beispielhaften Ausführungsform der Drückergarnitur nach der Erfindung ist das mindestens eine Eingriffsgegenelement ein Noppen, welche in Richtung des Stellgliedes hervorsteht.

Das Stellglied kann auf einem Mehrkantstift lagerbar sein.

In einem funktionsgemäßen Montagezustand der Drückergarnitur ist das Stellglied beispielsweise nicht relativ zu dem Mehrkantstift rotierbar. Das Stellglied ist also beispielsweise rotationsfest an dem Mehrkantstift lagerbar.

Bei einer beispielhaften Ausführungsform der Drückergarnitur nach der Erfindung ist das mindestens eine Eingriffselement eine Seitenwand, welche eine, sich insbesondere in Umfangsrichtung erstreckende, weitere Einkerbung, welche insbesondere an der Außenseite bzw. einer Mantelfläche des Stellgliedes ausgebildet ist, an einer ersten Seite seitlich begrenzt.

Das weitere Eingriffselement kann die weitere Einkerbung an der zweiten Seite seitlich begrenzen.

In der weiteren Einkerbung kann zumindest ein Teilbereich des Eingriffsgegenelements angeordnet sein.

Bei einer bevorzugten Ausführungsform der Drückergarnitur nach der Erfindung weist die weitere Einkerbung eine derartige Erstreckung in Umfangsrichtung auf, dass das Stellglied relativ zu dem Befestigungsring um einen definierten Betätigungswinkel frei rotierbar ist, also ohne dass eine Rotation des Stellgliedes wiederrum eine Rotation des Befestigungsringes verursacht.

Der Betätigungswinkel kann einem Winkel entsprechen, um welchen die Handhabe in einem funktionsgemäßen Einbauzustand der Drückergarnitur an einer Tür, insbesondere zur Betätigung eines Türschlosses, rotierbar ist.

Der Betätigungswinkel ist beispielsweise kleiner 90°, insbesondere kleiner 60°.

Beispielsweise liegt das Eingriffselement in der Sicherungsposition des Betätigungsrings an dem Eingriffsgegenelement an, wenn die Handhabe maximal betätigt ist, also um den maximalen Betätigungswinkel rotiert ist.

Das weitere Eingriffselement kann in der Sicherungsposition des Betätigungsrings von dem Eingriffsgegenelement beabstandet sein, wenn die Handhabe maximal betätigt ist, also um den maximalen Betätigungswinkel rotiert ist, und/oder an dem Eingriffsgegenelement anliegen, wenn die Handhabe unbetätigt ist.

Bei einer beispielhaften Ausführungsform umfasst die Drückergarnitur nach der Erfindung drei Sicherungselemente, drei Aussparungen und drei Einkerbungen.

Die drei Aussparungen sind beispielsweise gleichmäßig voneinander beabstandet.

Die drei Einkerbungen können gleichmäßig voneinander beabstandet sein.

In der Freigabeposition fluchten beispielsweise die drei Einkerbungen jeweils mit einer betreffenden der drei Aussparungen in radialer Richtung.

Bei einer beispielhaften Ausführungsform der Drückergarnitur nach der Erfindung umfasst die Rosette zwei Abstandsbuchsen. Ferner umfasst die Drückergarnitur zwei Schrauben, welche sich jeweils durch eine betreffende der Abstandsbuchsen erstrecken und zur Fixierung der Rosette an der Tür in die Tür und/oder eine weitere Abstandsbuchse einer gegenüberliegenden Rosette einschraubbar sind.

Bei einer bevorzugten Ausführungsform der Drückergarnitur nach der Erfindung ist die Handhabe über das Sicherungselement an dem Befestigungsring formschlüssig, insbesondere gegen eine Bewegung entlang der Rotationsachse, gesichert ist, wenn der Befestigungsring in der Sicherungsposition ist.

Der Befestigungsring kann relativ zu der Handhabe rotierbar sein, wenn der Befestigungsring in der Sicherungsposition ist.

Bei einer beispielhaften Ausführungsform der Drückergarnitur nach der Erfindung ist die Handhabe über das Sicherungselement an dem Befestigungsring kraftschlüssig gesichert ist, wenn der Befestigungsring in der Sicherungsposition ist.

Ferner betrifft die Erfindung eine Betätigungseinrichtung für eine Tür, welche einen Mehrkantstift, insbesondere einen Vierkantstift, und eine im vorhergehenden beschriebene Drückergarnitur umfasst.

Die Betätigungseinrichtung kann eine weitere im vorhergehenden beschriebene Drückergarnitur umfassen oder eine Drückergarnitur, welche sich in ihrer Ausgestaltung von der im obigen beschriebenen Drückergarnitur unterscheidet.

Des Weiteren betrifft die Erfindung ein Schließsystem für eine Tür, umfassend ein Einsteckschloss und eine im vorhergehenden beschriebene Betätigungseinrichtung.

Das Einsteckschloss umfasst eine Schlossnuss, in welcher der Mehrkantstift angeordnet ist.

Weitere Vorteile und vorteilhafte Ausgestaltungen des Gegenstandes der Erfindung sind der Beschreibung, der Zeichnung und den Schutzansprüchen entnehmbar.

Ausführungsbeispiele einer Betätigungseinrichtung und Drückergarnituren nach der Erfindung sind in der Zeichnung schematisch vereinfacht dargestellt und werden in der nachfolgenden Beschreibung näher erläutert. Es zeigt:
- Figur 1: eine perspektivische Darstellung einer Betätigungseinrichtung nach der Erfindung in einem nicht-montierten Zustand;
- Figur 2: eine perspektivische Darstellung einer Drückergarnitur der Betätigungseinrichtung nach der Erfindung aus Figur 1 in einem nicht-montierten Zustand;
- Figur 3: eine weitere perspektivische Darstellung der Drückergarnitur der Betätigungseinrichtung nach der Erfindung aus Figur 1 mit einem Befestigungsring in einer Freigabeposition;
- Figur 4: eine Figur 3 entsprechende Ansicht, wobei eine Handhabe betätigt ist und der Befestigungsring in einer Sicherungsposition ist;
- Figur 5: eine Figur 3 entsprechende Ansicht, wobei der Befestigungsring in der Sicherungsposition ist;
- Figur 6: eine Figur 5 entsprechende Ansicht während einer Demontage zusammen mit einem Werkzeug;
- Figur 7: eine Figur 6 entsprechende Ansicht nach einer Demontage;
- Figur 8: eine perspektivische Ansicht einer weiteren Drückergarnitur nach der Erfindung in einem nicht-montierten Zustand;
- Figur 9: eine perspektivische Ansicht einer Handhabe, einer Rosette und von Sicherungskugeln der Drückergarnitur nach der Erfindung aus Figur 8 in einem teilweise-montierten Zustand;
- Figur 10: eine perspektivische Ansicht der Handhabe, der Rosette, der Sicherungskugeln und eines Befestigungsrings der weiteren Drückergarnitur nach der Erfindung aus Figur 8 in einem weiteren teilweise-montierten Zustand;
- Figur 11: eine perspektivische Ansicht der Handhabe, der Rosette, der Sicherungskugeln und des Befestigungsrings der weiteren Drückergarnitur nach der Erfindung aus Figur 8 in einem weiteren teilweise-montierten Zustand, wobei der Befestigungsring in einer Freigabeposition ist;
- Figur 12: eine Schnittansicht der Handhabe, der Rosette, der Sicherungskugeln und des Befestigungsring aus Figur 11 entlang einer sich in Hochrichtung und in Rotationsachsrichtung erstreckenden Schnittebene;
- Figur 13: eine perspektivische Ansicht der Handhabe, der Rosette, der Sicherungskugeln und des Befestigungsrings der Drückergarnitur aus Figur 8, wobei der Befestigungsring in einer Sicherungsposition ist; und
- Figur 14: eine Schnittansicht der Handhabe, der Rosette, der Sicherungskugeln und des Befestigungsrings aus Figur 13 entlang einer sich in Hochrichtung und in Rotationsachsrichtung erstreckenden Schnittebene.

Figur 1 zeigt eine Explosionsdarstellung einer Betätigungseinrichtung 2 nach der Erfindung bzw. die Betätigungseinrichtung 2 in einem nicht-montierten Zustand. Die Betätigungseinrichtung 2 weist einen als Vierkantstift 8 ausgestalteten Mehrkantstift auf. Der Vierkantstift 8 ist in eine Schlossnuss eines Einsteckschlosses anordbar. Das Einsteckschloss ist in eine Ausnehmung eines Türblatts einsteckbar, die an einer Längskante eines Türblatts ausgebildet ist. Auf dem Vierkantstift sind von zwei gegenüberliegenden Seiten jeweils eine erste Drückergarnitur 64 nach der Erfindung bzw. eine zweite Drückergarnitur aufschiebbar. Die erste Drückergarnitur 64 bzw. Teile der ersten Drückergarnitur 64 ist bzw. sind in den Figuren 2 bis 7 in verschiedenen Zuständen in Alleindarstellung gezeigt.

Die erste Drückergarnitur 64 und die zweite Drückergarnitur umfassen jeweils eine Handhabe 4 bzw. 6, eine Rosette 14 bzw. 16 und Blendenelemente 10 bzw. 12.

Wie insbesondere aus Figur 2 ersichtlich ist, umfasst die erste Drückergarnitur 64 ferner drei Sicherungselemente bildende Sicherungskugeln 28, einen Befestigungsring 20, ein Stellglied 22, eine Anbindungsscheibe 24 und zwei Schrauben 18. Die Rosette 14 umfasst einen Trägerring 58.

Es ist ebenfalls denkbar, dass die erste Drückergarnitur 64 anstelle der Sicherungskugeln 28 Sicherungsstifte umfasst.

Der Trägerring 58 weist drei gleichmäßig voneinander beabstandete Aussparungen 32 auf.

Der Befestigungsring 20 umfasst an seiner Mantelinnenfläche drei gleichmäßig voneinander beabstandete Einkerbungen 30. An der Mantelaußenfläche des Befestigungsrings 20 ist eine Demontagenase 40 angeordnet, welche von der Mantelfläche radial nach außen hervorsteht.

An einer dem Stellglied 22 zugewandten Seite, welche in einem funktionsgemäßen Montagezustand der Drückergarnitur 64 an einer Tür der Tür zugewandt ist, weist der Befestigungsring 20 zwei Eingriffsgegenelemente 36 auf. Die Eingriffsgegenelemente 36 haben jeweils die Form eines Noppens bzw. eines Stiftes, welcher in Richtung des Stellgliedes 22 hervorsteht.

Das Stellglied 22 umfasst eine mittige Öffnung 42, welche mit der Form des Vierkantstiftes 8 derart korrespondiert, dass durch Rotation des Vierkantstiftes 8 das Stellglied 22 rotierbar ist. An der Außenfläche weist das Stellglied 22 zwei weitere Einkerbungen 60 auf. Die weiteren Einkerbungen 60 sind in Umfangsrichtung jeweils an einer ersten Seite von einer ein Eingriffselement 38 bildenden Wand begrenzt. Die Eingriffselemente 38 sind jeweils mit einem betreffenden der Eingriffsgegenelement 36 durch Rotation des Stellgliedes 22 in Kontakt bringbar.

Bei einer Montage der Betätigungseinrichtung 2 werden die Anbindungsscheibe 24 und das Stellglied 22 auf den Vierkantstift 8 aufgeschoben. Anschließend wird die Rosette 14 zusammen mit dem an der Rosette 14 vormontierten Befestigungsring 20 und den an der Rosette 14 vormonierten Sicherungskugeln 28 auf den Vierkantstift 8 aufgeschoben. In dem vormontierten Zustand ist der Befestigungsring 20 auf dem Trägerring 58 um eine Rotationsachse zwischen einer Freigabeposition und einer Sicherungsposition rotierbar gelagert und befindet sich in der Freigabeposition, in welcher die Einkerbungen 30 des Befestigungsrings 20 jeweils mit einer betreffenden der Aussparungen 32 des Trägerrings 58 in radialer Richtung vollständig fluchten, insbesondere direkt angrenzen. Die Sicherungskugeln 28 sind hierbei jeweils in einer betreffenden der Einkerbungen 30 und einer betreffenden der Aussparungen 32 in radialer Richtung beweglich gelagert.

Die Rotationsachse entspricht einer Längsachse des Trägerrings, welche im montierten Zustand der Betätigungseinrichtung 2 an der Tür wiederum der Längsachse des Vierkantstiftes 8 entspricht.

Die Schrauben 18 werden durch Abstandsbuchsen 54 der Rosette 14 hindurchgeführt, durchdringen Durchgangsbohrungen 44 der Anbindungsscheibe 24 und werden in die Tür und/oder Abstandsbuchsen 56 der Rosette 16 der gegenüberliegenden Drückergarnitur eingeschraubt. Hierdurch sind die Rosette 14 sowie die zwischen der Rosette 14 und der Tür angeordneten Bauelemente an der Tür gesichert. Die Eingriffsgegenelement 36 sind hierbei jeweils in einer betreffenden der weiteren Einkerbungen 60 angeordnet (siehe Figur 3).

Das Blendenelement 10 und die Handhabe 4 werden auf den Vierkantstift 8 aufgeschoben und in eine Öffnung 66 der Rosette 14 eingeschoben. Die Öffnung 66 ist umfangsseitig von dem Trägerring 58 begrenzt. Durch das Einschieben der Handhabe 4 in die Öffnung 66 werden die Sicherungskugeln 28 in radialer Richtung in den Aussparungen 32 nach außen verschoben, d.h. von der Rotationsachse weg. Somit sind die Sicherungskugeln 28 zumindest teilweise in den Einkerbungen 30 des Befestigungsringes 20 angeordnet. Dies wird dadurch ermöglicht, dass der Befestigungsring 20 in der Freigabeposition ist, in der die Einkerbungen 30 in radialer Richtung jeweils mit einer betreffenden der Aussparungen 32 fluchten.

Wenn die Handhabe 4 derart weit in die Öffnung 66 eingeschoben ist, dass eine Nut 62 der Handhabe 4, welche sich umlaufend an einem der Tür zugewandten Endbereich der Mantelfläche der Handhabe 4 erstreckt, in radialer Richtung mit den Sicherungskugeln 28 fluchtet, bewegt sich zumindest eine der Sicherungskugeln 28, in dem vorliegenden Fall die beiden in Hochrichtung weiter oben angeordneten Sicherungskugeln 28 selbstständig, insbesondere aufgrund der Gravitationskraft, in die Nut 62. Hierdurch bekommt ein Monteur eine haptische Rückmeldung, dass sich die Handhabe 4 in der richtigen Position relativ zu der Rosette 14 befindet.

Die Nut 62 weist ein bogenförmiges Profil auf. Mithin könnte die Handhabe 4 in diesem Zustand, insbesondere in dem Freigabezustand des Befestigungsringes 20, ohne weiteres wieder aus der Öffnung 66 entfernt werden, wodurch die Sicherungskugeln 28 in Richtung der Einkerbungen 30 bzw. in die Einkerbungen 30 bewegt würden.

Um die Handhabe 4 an der Rosette 14 zu fixieren ist es daher erforderlich, den Befestigungsring 20 aus der Freigabeposition in die Sicherungsposition zu rotieren. Dies erfolgt durch Betätigung der Handhabe 4, also durch Rotation der Handhabe 4 um die Rotationsachse. Insbesondere verursacht eine Betätigung der Handhabe 4 eine Rotation des Vierkantstiftes 8. Die Rotation des Vierkantstiftes 8 wird wiederum auf das Stellelglied22 übertragen, wodurch das Eingriffselement 38 mit dem Eingriffsgegenelement 36 in Kontakt gelangt. Durch weitere Rotation wird der Befestigungsring 20 aus der Freigabeposition in die Sicherungsposition rotiert (siehe Figur 4).

Es ist ebenfalls denkbar, dass das Eingriffselement 38 und das Eingriffsgegenelement 36 bereits ohne vorherige Rotation des Stellgliedes 22 aneinander anliegen und eine Rotation des Stellgliedes 22 direkt zu einer Rotation des Befestigungsrings 20 führt (siehe Figur 3).

Befindet sich der Befestigungsring 20 in der Sicherungsposition, sind die Eingriffsgegenelemente 36 jeweils derart zu den Eingriffselementen 38 angeordnet, dass eine erneute Betätigung der Handhabe 4 keine Rotation des Befestigungsringes 20 verursacht. Die weiteren Einkerbungen 60 weisen also jeweils eine derartige Erstreckung in Umfangsrichtung auf, dass bei einer Betätigung der Handhabe 4, wenn der Befestigungsring 20 in der Sicherungsposition ist, die Eingriffsgegenelemente 36 nicht oder zumindest nur geringfügig, also keine Rotationsbewegung verursachend, an einem betreffenden Eingriffselement 38 und/oder einem weiteren betreffenden Eingriffselement, welches die weiteren Einkerbungen 60 an einer in Umfangsrichtung dem betreffenden Eingriffselement 38 gegenüberliegenden Seite begrenzt, zur Anlage gelangen.

In der Sicherungsposition ist der Befestigungsring 20 derart relativ zu der Rosette 14 rotiert, dass die Einkerbungen 30 des Befestigungsrings 20 nicht oder zumindest nur noch teilweise mit den Aussparungen 32 fluchten. Hierdurch werden die Sicherungskugeln 28 in der Nut 62 der Handhabe 4 fixiert, so dass die Handhabe 4 formschlüssig an der Rosette 14 fixiert ist.

Es ist ebenfalls denkbar, dass die Sicherungskugeln 28 von dem Befestigungsring 20, wenn dieser in der Sicherungsposition ist, derart gegen die Handhabe 4 gedrückt werden, dass der Befestigungsring 20 die Handhabe 4 kraftschlüssig fixiert. In diesem Fall wird der Befestigungsring 20 bei einer Betätigung der Handhabe 4 mitrotiert.

Wie insbesondere aus Figur 6 ersichtlich ist, sind für eine Demontage an einer Mantelfläche der Rosette 14 Öffnungen 34 vorgesehen. Durch die Öffnungen 34 ist ein Werkzeug 68 hindurchführbar. Mittels des Werkzeuges 68 kann eine derartige Kraft auf die Demontagenase 40 ausgeübt werden, dass der Befestigungsring 20 aus der Sicherungsposition in die Freigabeposition rotiert wird. Sodann kann die Handhabe 4 zur Demontage von dem Vierkantstift 8 entfernt werden.

In den Figuren 8 bis 14 ist eine weitere Drückergarnitur 52 nach der Erfindung dargestellt. Die weitere Drückergarnitur 52 entspricht im Wesentlichen der in den Figuren 1 bis 7 gezeigten Drückergarnitur 64. Mithin werden im Folgenden lediglich die Unterscheidungsmerkmale erläutert, wobei im Übrigen die obigen Ausführungen betreffend die Figuren 1 bis 7 entsprechend gelten.

Die weitere Drückergarnitur 52 unterscheidet sich von der Drückergarnitur 64 dadurch, dass die weitere Drückergarnitur 52 anstelle der Rosette 14 eine Rosette 46, anstelle des Befestigungsringes 20 einen Befestigungsring 48 und anstelle des Stellgliedes 22 ein Stellglied 70 umfasst.

Die Rosette 46 unterscheidet sich von der Rosette 14 dadurch, dass diese einen ringförmigen Vorsprung umfasst, welcher den Befestigungsring 48 umfangsseitig umschließt.

Der Befestigungsring 48 entspricht dem Befestigungsring 20 mit der Ausnahme, dass dieser keine Demontagenase 40 umfasst. Anstelle dessen weist das Stellglied 70 eine Demontagenase 50 auf. Im Übrigen entspricht das Stellglied 70 dem Stellglied 22.

Zur Demontage der Handhabe 4 von der Rosette 46 ist durch eine Öffnungen 34 der Rosette 46 ein Werkzeug 68 einführbar, mittels welchem eine derartige Kraft auf die Demontagenase 50 ausübbar ist, dass das Stellglied 70 aus der Sicherungsposition in die Freigabeposition rotiert wird. Diese Rotation überträgt das Stellglied 70 wiederum durch Eingriff der Eingriffselements 38 oder der weiteren Eingriffselemente mit einem betreffenden der Eingriffsgegenelement 36 auf den Befestigungsring 48, bis der Befestigungsring 48 in der Freigabeposition ist. Sodann ist die Handhabe 4 zur Demontage von der Rosette 46 entfernbar.

### Bezugszeichenliste:

- 2: Betätigungseinrichtung
- 4: erste Handhabe
- 6: zweite Handhabe
- 8: Vierkantstift
- 10: Blendeelement
- 12: Blendeelement
- 14: Rosette
- 16: Rosette
- 18: Schraube
- 20: Befestigungsring
- 22: Stellglied
- 24: Anbindungsscheibe
- 28: Sicherungskugel
- 30: Einkerbung
- 32: Aussparung
- 34: Öffnung
- 36: Eingriffsgegenelement
- 38: Eingriffselement
- 40: Demontagenase
- 42: Öffnung
- 44: Durchgangsbohrung
- 46: Rosette
- 48: Befestigungsring
- 50: Demontagenase
- 52: Drückergarnitur
- 54: Abstandsbuchse
- 56: Abstandsbuchse
- 58: Trägerring
- 60: weitere Einkerbung
- 62: Nut
- 64: Drückergarnitur
- 66: Öffnung
- 68: Werkzeug
- 70: Stellglied

## Patentansprüche

1. Drückergarnitur für eine Tür, umfassend eine Handhabe (4) und eine Rosette (14, 46), **gekennzeichnet durch** einen Befestigungsring (20, 48), ein Stellglied (22, 70) und mindestens ein Sicherungselement, insbesondere eine Sicherungskugel (28) oder einen Sicherungsstift, wobei die Rosette (14, 46) einen Trägerring mit mindestens einer Aussparung (32) umfasst, in der das Sicherungselement in radialer Richtung bewegbar gelagert ist, wobei der Befestigungsring (20, 48) auf dem Trägerring zwischen einer Freigabeposition und einer Sicherungsposition rotierbar gelagert ist und an der dem Trägerring zugewandten Seite mindestens eine Einkerbung (30) aufweist, wobei die Einkerbung (30) in der Freigabeposition in radialer Richtung mit der Aussparung (32) fluchtet und in der Sicherungsposition von der Aussparung (32) derart beabstandet ist, dass das Sicherungselement die Handhabe (4) an dem Befestigungsring (20, 48) fixiert, wobei das Stellglied (22, 70) durch Betätigung der Handhabe (4) rotierbar ist und mindestens ein Eingriffselement (38) aufweist, das derart mit einem Eingriffsgegenelement (36) des Befestigungsrings (20, 48) in Eingriff ist und/oder in Eingriff bringbar ist, dass durch Rotation des Stellgliedes (22, 70) der Befestigungsring (20, 48) aus der Freigabeposition in die Sicherungsposition rotierbar ist.

2. Drückergarnitur nach Anspruch 1, **dadurch gekennzeichnet, dass** die Handhabe (4) eine Nut (62) aufweist, in der das Sicherungselement in der Sicherungsposition in radialer Richtung unbeweglich angeordnet ist.

3. Drückergarnitur nach Anspruch 1 oder 2, **dadurch gekennzeichnet, dass** die Summe der Erstreckung der Aussparung (32) und der Einkerbung (30) in radialer Richtung größer-gleich dem Durchmesser des Sicherungselements ist.

4. Drückergarnitur nach einem der Ansprüche 1 bis 3, **dadurch gekennzeichnet, dass** der Befestigungsring (20) eine Demontagenase (40) umfasst und die Rosette (14) mindestens eine weitere Öffnung (42) aufweist, welche derart relativ zu der Demontagenase (40) positioniert ist, dass der Befestigungsring (20) mittels eines durch die weitere Öffnung (42) hindurchgeführten Werkzeuges (68) aus der Sicherungsposition in die Freigabeposition rotierbar ist.

5. Drückergarnitur nach einem der Ansprüche 1 bis 4, **dadurch gekennzeichnet, dass** das Stellglied (70) eine Demontagenase (50) umfasst und die Rosette (46) mindestens eine Öffnung (42) aufweist, welche derart relativ zu der Demontagenase (50) positioniert ist, dass das Stellglied (70) mittels eines durch die Öffnung (42) hindurchgeführten Werkzeuges rotierbar ist, wobei durch Rotation des Stellgliedes (70) durch eine Anlage des Eingriffselements (38) bzw. des weiteren Eingriffselements an dem Eingriffsgegenelement (36) der Befestigungsring (48) aus der Sicherungsposition in die Freigabeposition rotierbar ist.

6. Drückergarnitur nach einem der Ansprüche 1 bis 5, **gekennzeichnet durch** eine Anbindungsscheibe (24), welche an einer Tür fixierbar ist und an welcher die Rosette (14, 46) fixiert ist.

7. Drückergarnitur nach einem der Ansprüche 1 bis 6, **gekennzeichnet durch** zwei Eingriffselemente (38), welche jeweils mit einem betreffenden Eingriffsgegenelement (36) zweier Eingriffsgegenelemente (36) in Eingriff bringbar sind.

8. Drückergarnitur nach einem der Ansprüche 1 bis 7, **dadurch gekennzeichnet, dass** das mindestens eine Eingriffsgegenelement (36) ein Noppen ist.

9. Drückergarnitur nach einem der Ansprüche 1 bis 8, **dadurch gekennzeichnet, dass** das mindestens eine Eingriffselement (38) eine Seitenwand ist, welche eine weitere Einkerbung (60) des Stellgliedes (22, 70) seitlich begrenzt.

10. Drückergarnitur nach Anspruch 9, **dadurch gekennzeichnet, dass** die weitere Einkerbung (60) eine derartige Erstreckung in Umfangsrichtung aufweist, dass das Stellglied (22, 70) relativ zu dem Befestigungsring (20, 48) um einen definierten Betätigungswinkel frei rotierbar ist.

11. Drückergarnitur nach einem der Ansprüche 1 bis 10, **gekennzeichnet durch** drei Sicherungselemente, drei Aussparungen (32) und drei Einkerbungen (30).

12. Drückergarnitur nach einem der Ansprüche 1 bis 11, **dadurch gekennzeichnet, dass** die Rosette (14, 46) zwei Abstandsbuchsen umfasst, in welchen jeweils eine Schraube zur Fixierung der Rosette (14, 46) an der Tür angeordnet ist, wobei die Schrauben in die Tür und/oder weitere Abstandsbuchsen einer gegenüberliegenden Rosette (16) einschraubbar sind.

13. Drückergarnitur nach einem der Ansprüche 1 bis 12, **dadurch gekennzeichnet, dass** die Handhabe (4) über die Sicherungselemente an dem Befestigungsring (20, 48) formschlüssig und/oder kraftschlüssig, insbesondere gegen eine Bewegung entlang der Rotationsachse, gesichert ist, wenn der Befestigungsring (20, 48) in der Sicherungsposition ist.

14. Betätigungseinrichtung für eine Tür, umfassend einen Mehrkantstift, **gekennzeichnet durch** eine Drückergarnitur (52, 64) nach einem der Ansprüche 1 bis 13.

15. Schließsystem für eine Tür, umfassend ein Einsteckschloss, **gekennzeichnet durch** eine Betätigungseinrichtung (2) nach Anspruch 14.
